# FASCICULE DE BREVET EUROPEEN

(11) **EP 0 883 731 B1**
(45) Date de publication et mention de la délivrance du brevet: **10.04.2002**
(21) Numéro de dépôt: 97900510.5
(22) Date de dépôt: 14.01.1997
(51) Int. Cl.: E21B 25/00

(54) **CAROTTIER**
KERNBOHRWERKZEUG
CORE SAMPLER

(30) Priorité: 15.01.1996 BE 9600030
(43) Date de publication de la demande: 16.12.1998
(73) Titulaire: BAROID TECHNOLOGY, INC., Houston Texas 77032 (US)
(72) Inventeur: FANUEL, Philippe, B-1050 Bruxelles (BE)
(74) Mandataire: Claeys, Pierre
(86) Numéro de dépôt international: BE9700003
(87) Numéro de publication internationale: WO9726438

(56) Documents cités:
- EP-A- 0 198 406
- DE-A- 1 634 490
- FR-A- 2 169 708
- GB-A- 1 222 526
- US-A- 1 614 199
- US-A- 1 834 320
- US-A- 2 134 886
- US-A- 2 147 896
- US-A- 2 658 726
- US-A- 2 713 473

## Description

La présente invention se rapporte à un carottier, en particulier dans le domaine de la prospection pétrolière, comprenant :
- une couronne de carottage,
- un tube extérieur pour l'entraînement en rotation de la couronne de carottage,
- un tube intérieur pour recevoir une carotte dans son espace interne au cours du carottage, les tubes intérieur et extérieur étant sensiblement coaxiaux,
- un tube médian agencé coaxialement entre les tubes intérieur et extérieur et délimitant, d'une part avec le tube extérieur, un premier canal longitudinal pour un fluide de carottage et, d'autre part avec le tube intérieur, un second canal longitudinal pour un fluide de carottage, les deux canaux longitudinaux et l'espace interne présentant chacun une extrémité antérieure proche de la couronne de carottage et une extrémité postérieure éloignée de cette couronne, et
- des moyens qui réalisent et/ou bloquent sélectivement, au moins temporairement, une communication de fluide de carottage entre l'extrémité postérieure du second canal longitudinal et/ou celle du premier canal longitudinal et/ou celle de l'espace interne.

L'espace annulaire entre les tubes intérieur et extérieur sert usuellement à canaliser un fluide de carottage vers l'espace interne du tube intérieur et/ou vers des ajutages de la couronne.

Par le brevet US-A-2.713.473, on connaît un carottier du genre décrit ci-dessus, dans lequel tout fluide de carottage s'en échappe à l'extrémité antérieure en direction de la paroi latérale du trou de carottage.

Le brevet US-2.658.726 décrit un carottier à trois tubes coaxiaux dans lequel une soupape peut empêcher le fluide de carottage d'entrer dans l'espace interne du tube intérieur et laisser sortir du fluide de cet espace interne pour se mélanger au flux normal de fluide de carottage

Le brevet US-A-2.147.896 décrit un carottier à trois tubes coaxiaux dont le plus intérieur est fermé à son extrémité postérieure pour prendre appui sur la carotte qui y entre, pour former un bouchon temporaire pour l'extrémité antérieure du carottier et pour tenir à l'écart du début de la carotte les moyens destinés à saisir la carotte pour la tirer du trou.

Il y a un besoin de pouvoir canaliser ce fluide et/ou un autre. fluide de carottage de façon commandée vers ou en provenance de cet espace interne ou encore vers un dispositif particulier du carottier, éventuellement d'une manière indépendante pour l'un et l'autre fluides de carottage.

D'une façon surprenante, pour résoudre ce problème il s'est avéré très avantageux de prévoir suivant l'invention, dans un carottier du genre cité ci-dessus, des moyens de passage agencés pour envoyer en direction de l'espace interne, au niveau de l'extrémité antérieure de celui-ci, un fluide de carottage quittant l'extrémité antérieure dudit second canal longitudinal.

De préférence, suivant l'invention les moyens de passage susdits sont agencés pour mettre directement en communication de fluide l'extrémité antérieure du second canal longitudinal avec un interstice annulaire formé entre la couronne et une carotte en cours de carottage et, par cet interstice, avec ledit espace interne au niveau de son extrémité antérieure.

Suivant une forme de réalisation avantageuse de l'invention, l'extrémité antérieure du second canal longitudinal est au moins partiellement fermée par rapport à un interstice annulaire formé entre la couronne et une carotte en cours de carottage, et des passages entre le second canal longitudinal et l'espace interne sont agencés à proximité de leurs extrémités antérieures respectives, ces passages étant de préférence régulièrement répartis autour de l'axe longitudinal du carottier.

Suivant encore une autre forme de réalisation de l'invention,
- les moyens sélectifs mettent en communication de fluide, par leurs extrémités postérieures, l'espace interne et le second canal longitudinal,
- un piston est monté dans le tube intérieur de façon à pouvoir être poussé, depuis pratiquement l'extrémité antérieure de l'espace interne vers l'extrémité postérieure de celui-ci, par une carotte en cours de formation, et
- un fluide de carottage est logé dans le tube intérieur, au moins entre le piston et l'extrémité postérieure de l'espace interne.

Suivant le cas d'espèce auquel est destiné le carottier de l'invention, il peut être préféré que
- soit les tubes extérieur et médian sont montés de façon à pouvoir tourner indépendamment l'un de l'autre autour de leur axe longitudinal commun et alors le tube intérieur est monté de manière fixe, au moins en rotation, par rapport au tube médian,
- soit les tubes extérieur et médian sont montés de manière fixe l'un par rapport à l'autre, au moins en ce qui concerne leur rotation autour de leur axe longitudinal commun, et alors les tubes médian et intérieur sont montés de façon à pouvoir tourner indépendamment l'un de l'autre autour de leur axe longitudinal commun.

D'autres détails et particularités de l'invention ressortiront des revendications secondaires et de la description des dessins qui sont annexés au présent mémoire et qui illustrent, à titre d'exemples non limitatifs, des formes de réalisation avantageuses de l'invention.

La figure 1 représente schématiquement en coupe longitudinale, avec brisures, une extrémité antérieure d'un carottier suivant une forme de réalisation de l'invention.

La figure 2 représente schématiquement en coupe longitudinale, avec brisures, le carottier de la figure 1, à l'endroit de la liaison des tubes intérieur, médian et extérieur et des moyens de réalisation et de blocage sélectifs précités.

La figure 3 représente schématiquement en coupe longitudinale, avec brisures, une extrémité antérieure d'un carottier suivant une autre forme de réalisation de l'invention.

La figure 4 représente schématiquement en coupe longitudinale, avec brisures, le carottier de la figure 3 à l'endroit de la liaison des tubes intérieur, médian et extérieur et à celui des moyens de réalisation et de blocage sélectifs précités.

La figure 5 représente schématiquement en coupe longitudinale, avec brisures, une extrémité antérieure d'un carottier suivant encore une autre forme de réalisation de l'invention, le carottier étant prêt pour un carottage.

La figure 6 est une représentation pratiquement analogue à celle de la figure 5 mais le carottier y est montré en cours de carottage.

La figure 7 représente schématiquement en coupe longitudinale, avec brisures, le carottier des figures 5 et 6 à l'endroit de la liaison des tubes intérieur, médian et extérieur et à celui des moyens de réalisation et de blocage sélectifs précités.

La figure 8 représente schématiquement en coupe longitudinale, avec brisures, une autre forme de liaison entre les tubes intérieur et médian du carottier suivant l'invention que celle de la liaison de la figure 2.

La figure 9 représente schématiquement en coupe longitudinale, avec brisures, une extrémité antérieure d'un carottier suivant une forme de réalisation particulière de l'invention, dans laquelle les tubes médian et intérieur forment un ensemble constitutif mobile dans le tube extérieur.

La figure 10 représente schématiquement en coupe longitudinale, avec brisures, l'endroit de liaison des tubes médian et intérieur du carottier de la figure 9.

Dans les différentes figures, les mêmes notations de référence désignent des éléments identiques ou analogues.

Le carottier 1 (figures 1 et 2) de l'invention, destiné en particulier à la prospection pétrolière, comprend une couronne de carottage 2, un tube extérieur 3, qui peut être formé de plusieurs tronçons 4, vissés l'un dans l'autre et à la couronne 2, et qui sert entre autres à l'entraînement en rotation de cette dernière, et un tube intérieur 5, qui peut être également composé de plusieurs tronçons 6 pour recevoir une carotte 7 dans son espace interne 8 au cours du carottage. Les tubes intérieur 5 et extérieur 3 sont sensiblement coaxiaux. Le tube intérieur 5 comporte par exemple, à son extrémité antérieure 9 (en considérant le sens d'avance du carottier 1 en cours de découpe d'une carotte 7), un système 10 connu à bague tronconique fendue 11 pour maintenir près de sa base une carotte 7 dans l'espace interne 8 pendant une remontée du tube intérieur 5 ou du carottier 1 vers la surface.

Le carottier 1 de l'invention comporte de plus un tube médian 15 agencé coaxialement entre les tubes intérieur 5 et extérieur 3 et délimitant avec ce dernier un premier canal longitudinal 16 annulaire pour un fluide de carottage et, avec le tube intérieur 5, un second canal longitudinal 17 pour un fluide de carottage. Le premier canal longitudinal 16 présente une extrémité antérieure 16A proche de la couronne 2 et une extrémité postérieure 16B éloignée de la couronne 2. Selon le même repère que constitue la couronne 2, le second canal longitudinal 17 présente une extrémité antérieure 17A et une postérieure 17B et l'espace interne 8 présente une extrémité antérieure 8A et une extrémité postérieure 8B.

Le carottier 1 de l'invention comporte en outre des moyens 18 qui réalisent et/ou bloquent sélectivement, au moins temporairement, de préférence de façon commandée, une communication de fluide de carottage entre l'extrémité postérieure 17B du second canal longitudinal 17 et/ou celle 16B du premier canal longitudinal 16 et/ou celle 8B de l'espace interne 8.

Le tube médian 15 peut également être formé par plusieurs tronçons 19 par exemple soudés ou vissés l'un à l'autre.

Dans le cas de la figure 2, les moyens 18 sont agencés de façon à permettre, pour un fluide de carottage, une communication constante entre les extrémités postérieures 8B et 17B, par l'intermédiaire de conduits par exemple axial 20 et radiaux 21.

Une communication qui peut être commandée peut être réalisée entre ces deux extrémités postérieures 8B et 17B et l'extrémité postérieure 16B par les moyens 18, par exemple à l'aide du conduit axial 20, d'une soupape 22, d'un conduit axial 23 et de conduits divergents et radiaux 24. La soupape 22 peut être une bille 25 appliquée sur un siège 26 approprié. La soupape 22 peut éventuellement comporter un ressort (non représenté), réglable ou non, pour produire un effet de régulation sélective de pression entre l'amont et l'aval de la soupape 22.

Dans l'exemple de réalisation de l'invention représenté à la figure 2, les moyens sélectifs 18 sont agencés pour mettre au moins temporairement en communication de fluide un conduit 27 d'amenée d'un fluide de carottage depuis un réservoir (non représenté) à la surface du sol et des ajutages 28 (figure 1) de la couronne 2, par l'intermédiaire du premier canal longitudinal 16 et, par exemple, du conduit axial 23 et des conduits divergents et radiaux 24.

Les moyens sélectifs 18 peuvent être agencés, comme cela est représenté à la figure 2, pour mettre au moins temporairement en communication de fluide l'extrémité postérieure 8B de l'espace interne 8 et le conduit 27 d'amenée de fluide de carottage lorsque la bille 25 est par exemple absente ou à l'écart du siège de soupape 26 et, le cas échéant, pour interrompre de façon sélective cette communication de fluide en disposant la bille 25 sur le siège de soupape 26. Par exemple alors, la bille 25 peut être agencée de façon à bloquer un écoulement de fluide allant du conduit d'amenée 27 vers l'espace interne 8 et de façon à éventuellement permettre un écoulement inverse, le cas échéant également vers le premier canal longitudinal 16.

Selon la figure 1, l'extrémité antérieure 17A du second canal longitudinal 17 peut être en communication de fluide de carottage avec un interstice annulaire 29 entre une carotte 7 et la couronne 2 et par cela avec un fond de trou 31 au cours du carottage.

Par exemple le carottier 1 des figures 1 et 2 peut être utilisé comme suit.

Le carottier 1 de l'invention est descendu de façon usuelle dans un trou de carottage, la bille 25 n'étant pas encore introduite dans le carottier 1 ou, par exemple, n'étant pas encore libérée d'un endroit de stockage (non représenté) prévu dans le carottier 1. Un fluide de carottage envoyé depuis un réservoir (non représenté) à la surface du sol, via le conduit 27 d'amenée est réparti, par l'intermédiaire des moyens sélectifs 18,
- vers le premier canal longitudinal 16, via les conduits 23 et 24, et de là vers les ajutages 28 de la couronne 2 et le fond de trou 31, pour que le fluide y remplisse sa fonction connue,
- vers le second canal longitudinal 17, via les conduits 23, 20 et 21, et de là vers l'interstice annulaire 29 et le fond de trou 31, pour que par exemple le fluide de carottage y remplisse sa fonction connue et lubrifie la carotte 7 à mesure qu'elle entre dans le tube intérieur 5, et
- vers l'espace interne 8 pour dégager celui-ci de débris qui s'y seraient accumulés pendant la descente du carottier 1 dans le trou de carottage, ces débris étant alors par exemple expulsés dans le fond de trou 31 avant de commencer le carottage proprement dit et y étant broyés par la couronne 2 de façon à pouvoir être évacués de façon usuelle vers la surface du sol par le fluide de carottage.

Lorsqu'il est jugé que l'espace interne 8 est dégagé, la bille 25 est lancée dans le conduit d'amenée 27 (ou est libérée de son endroit de stockage) et, emportée par le fluide de carottage, elle aboutit sur le siège de soupape 26 pour y bloquer la communication de fluide depuis le conduit d'amenée 27 vers l'espace interne 8 et vers le second canal longitudinal 17. Alors tout le fluide de carottage provenant du conduit d'amenée 27 est transmis aux ajutages 28 par le premier canal longitudinal 16. Par suite du blocage donné par la bille 25, le sommet de la carotte 7 qui pénètre progressivement dans l'espace interne 8 n'est plus soumis à la pression du fluide de carottage telle qu'elle est établie dans le conduit d'amenée 27. Par contre, le fluide de carottage compris dans l'espace interne 8, au-dessus de la carotte 7, peut être repoussé par la carotte 7 à mesure que celle-ci pénètre dans cet espace interne 8 parce que ce fluide de carottage peut s'échapper par les conduits axial 20 et radiaux 21 vers le second canal longitudinal 17 et de là vers l'interstice annulaire 29 et le fond du trou 31 où, en fonction de pertes de charges connues dans le carottier 1, le fluide de carottage est usuellement à une pression inférieure à celle régnant dans le conduit d'amenée 27. Ainsi, la carotte 7 est soumise partout à une pression régulière inférieure à celle du fluide de carottage dans le conduit d'amenée 27 et elle n'est donc pratiquement pas soumise à un tassement qui, de plus, pourrait la faire frotter exagérément contre la paroi du tube intérieur 5, par exemple dans un cas d'une matière peu consolidée.

Au cas où le fluide de carottage qui doit s'échapper de l'espace interne 8 vers l'interstice annulaire 29 se trouve bloqué, pour une raison quelconque, à partir des conduits radiaux 21, il peut s'échapper par les conduits axiaux 20 et 23 vers le premier canal longitudinal 16, à partir par exemple du moment où sa pression vainc la pression appliquée sur la bille 25 par le fluide de carottage dans le conduit d'amenée 27. Le ressort précité (non représenté) peut être agencé pour modifier le seuil de pression à vaincre.

Suivant une autre forme de réalisation de l'invention, représentée à la figure 4, les moyens sélectifs 18 réalisent
- une communication de fluide directe et constante entre le conduit d'amenée 27 et le second canal longitudinal 17 par l'intermédiaire du conduit axial 23, d'un ou de conduits désaxés 33, d'un espace intermédiaire 34 et d'un ou de conduits désaxés 35 débouchant dans l'extrémité postérieure 17B du second canal longitudinal 17,
- une communication de fluide, qui peut être commandée, entre le conduit d'amenée 27 et le premier canal longitudinal 16, par l'intermédiaire du conduit axial 23 et d'un ou de conduits obliques 36, et
- une communication sélective de fluide dans un sens qui va de l'espace interne 8, d'une part, vers le second canal longitudinal 17 par l'intermédiaire de l'espace intermédiaire 34 et du ou des conduits désaxés 35 et, d'autre part, vers le conduit d'amenée 27 par l'intermédiaire du conduit axial 23 et, le cas échéant, vers le conduit oblique 36 par l'intermédiaire du même conduit axial 23.

A cet effet, cette autre forme de réalisation du carottier 1 comporte alors des soupapes
- dont l'une peut avoir la forme d'une bille 37 prisonnière dans l'espace intermédiaire 34 dont elle peut fermer par un siège de soupape 38 l'entrée du conduit axial 20 vers l'espace interne 8 et
- dont l'autre peut avoir la forme d'une bille 39 à, par exemple, lancer dans le conduit d'amenée 27 de façon à fermer par un siège de soupape 40 le départ du ou des conduits obliques 36 vers l'extrémité postérieure 16B du premier canal longitudinal 16.

En particulier dans le cas de cette autre forme de réalisation, le carottier 1 peut présenter (figure 3) un passage étranglé 42, éventuellement réglable, entre l'extrémité antérieure 17A du second canal longitudinal 17 et l'interstice annulaire 29 précité, pour la communication de fluide de carottage au fond du trou de carottage 31. De plus, aux environs de cette extrémité antérieure 17A, le tube intérieur 5 peut par exemple présenter deux parois circulaires coaxiales 43, 44 délimitant une chambre annulaire 45 fermée à ses extrémités 46, 47 axialement opposées, par exemple chaque fois par un épaississement de la paroi 43 et par un joint torique entre ces deux parois 43, 44 dont la plus interne 43 est relativement mince par rapport à la plus externe 44. La chambre annulaire 45 peut être en communication de fluide avec le second canal longitudinal 17 par l'intermédiaire d'un ou de passages radiaux 48.

Cette autre forme de réalisation du carottier 1 suivant les figures 3 et 4 peut être utilisée comme suit. Au début et au cours d'un carottage, la bille 37 ferme le siège de soupape 38 de façon à empêcher un écoulement direct de fluide de carottage depuis le conduit d'amenée 27 vers l'extrémité postérieure 8B de l'espace interne 8 et donc dans celui-ci. Cependant du fluide de carottage refoulé vers le haut de cet espace interne 8 par la carotte 7 peut s'échapper de cette extrémité postérieure 8B, dès que sa pression vainc la pression subie par la bille 37, et il peut s'écouler alors dans l'espace intermédiaire 34 et de là par exemple, par le ou les conduits désaxés 35, vers le second canal longitudinal 17 et/ou, par le ou les conduits désaxés 33 et le conduit axial 23, vers le conduit d'amenée 27 ou plutôt vers le ou les conduits obliques 36 et ensuite vers le premier canal longitudinal 16 et les ajustages 28. Ainsi, la carotte 7 n'est pas soumise, du côté de son sommet, à une pression supérieure à celle du fluide de carottage.

De plus, au début et au cours du carottage, le fluide de carottage amené par le conduit d'amenée 27 est canalisé
- d'une part, vers le premier canal longitudinal 16 par le conduit axial 23 et par le ou les conduits obliques 36, en l'absence de la bille 39 sur le siège de soupape 40, et du premier canal longitudinal 16 vers le fond de trou 31 par les ajutages 28, et
- d'autre part, par les conduits désaxés 33 et 35 et par le second canal longitudinal 17 vers ledit passage étranglé 42 et vers les passages radiaux 48 par lesquels le fluide de carottage transmet sa pression dans la chambre annulaire 45.

Au moment où il est choisi de retirer la carotte 7 produite, la bille 39 est par exemple envoyée dans le conduit d'amenée 27 et, emportée par le fluide de carottage, elle aboutit sur le siège de soupape 40 de façon à au moins fortement réduire ou même bloquer l'écoulement du fluide de carottage vers le ou les conduits obliques 36 et donc vers le premier canal longitudinal 16 et les ajutages 28 qui ne doivent plus être alimentés à ce moment, le carottage proprement dit étant terminé. Ce blocage d'échappement de fluide de carottage peut conduire de façon connue à une augmentation sensible de la pression du fluide de carottage, entre autres dans le second canal longitudinal 17 et donc dans la chambre annulaire 45, de façon à obtenir vers l'intérieur de l'espace interne 8 une déformation de la paroi mince 43 qui enserre alors la carotte 7 pour la maintenir dans cet espace interne 8 et la sortir du fond de trou 31. Pour améliorer cet enserrage, la paroi mince 43 peut constituer un manchon monté de façon coulissante dans la paroi épaisse 44 et présenter une partie tronconique externe 50 pointant vers l'extrémité antérieure du carottier 1, munie d'au moins une entaille longitudinale et coopérant avec une partie tronconique interne 51 correspondante, par exemple de la paroi 44. Ainsi, la paroi mince 43, enserrant déjà selon un certain degré la carotte 7, peut être entraînée vers cette extrémité antérieure du carottier 1 et provoquer par cela un serrage additionnel de la partie tronconique externe 50 contre la carotte 7 par l'action de la partie tronconique interne 51.

Dans le cas d'une forme de réalisation particulière du carottier 1 de l'invention, représentée aux figures 5 à 7,
- les moyens sélectifs 18 (figure 7) mettent en communication de fluide, par leurs extrémités postérieures respectives 8B et 17B, l'espace interne 8 et le second canal longitudinal 17, par exemple par un ou des conduits radiaux 53,
- un piston 54 est monté dans le tube intérieur 5 de façon à pouvoir être poussé, par une carotte 7 en cours de formation, depuis pratiquement l'extrémité antérieure 8A de l'espace interne 8 vers l'extrémité postérieure 8B de celui-ci, et
- un fluide de carottage peut être logé dans l'espace interne 8, au moins entre le piston 54 et l'extrémité postérieure 8B.

Dans ce cas, en cours de carottage, le piston 54 est poussé dans l'espace interne 8 à mesure que la carotte 7 y pénètre. Le fluide de carottage est chassé de l'espace interne 8 par le piston 54 dans les conduits radiaux 53 et de là dans le second canal longitudinal 17 pour s'échapper par exemple quelque peu au-dessus de la base de la carotte 7 lorsque le second canal longitudinal 17 comporte (comme dans le cas de la figure 1) une extrémité antérieure 17A s'ouvrant à l'endroit de l'extrémité antérieure 9 du tube intérieur 5, sensiblement sur le pourtour de cette dernière.

La forme de réalisation particulière du carottier 1 peut, à la différence du cas de la figure 1, être agencée suivant les figures 5 et 6 dans lesquelles :
- l'extrémité antérieure 17A du second canal longitudinal 17 est au moins partiellement, et de préférence totalement, fermée par rapport à l'interstice annulaire 29, et
- des passages radiaux 55 entre le second canal longitudinal 17 et l'espace interne 8 sont agencés à proximité de leurs extrémités antérieures 17A, 8A respectives et débouchent dans l'espace interne 8 du côté de l'extrémité 54A du piston 54 tournée vers la carotte 7 même lorsque le piston est dans une position de départ, au plus près par exemple de l'extrémité antérieure 9 du tube intérieur 5. Le piston 54, éventuellement un poussoir 56 expliqué ci-dessous, est agencé pour que du fluide sortant des passages 55 dans cette position de départ puisse s'échapper vers le fond du trou 31. Les passages 55 sont de préférence régulièrement répartis autour de l'axe longitudinal du carottier 1.

Dans la forme de réalisation particulière du carottier 1 représenté aux figures 5 et 6, il peut être prévu, sur l'extrémité 54A du piston 54 tournée vers la carotte 7, un poussoir 56 agencé pour prendre appui, au début d'un carottage, sur le fond 3 du trou de carottage et ensuite sur le dessus de la carotte 7 en cours de formation. Le poussoir 56 peut aussi ne former qu'une pièce avec le piston 54.

Le piston 54 ou, suivant les figures 5 et 6, le poussoir 56 comporte, à l'endroit de son extrémité destinée à coopérer avec le sommet de la carotte 7, un orifice de remplissage 57 et, raccordée à celui-ci, une conduite 58 à travers le poussoir 56 et/ou le piston 54 jusqu'à l'espace interne 8. Une soupape anti-retour 59 est avantageusement installée dans la conduite 58 ou à l'endroit de l'orifice de remplissage 57.

Pour un carottage au moyen du carottier 1 des figures 5 à 7, le piston 54 est disposé dans la position de départ précitée (figure 5). Un fluide de carottage est injecté par l'orifice de remplissage 57 et par le conduit 58 dans l'espace interne 8 et de préférence jusqu'à ce que le fluide sorte des canaux radiaux 53 (figure 7) et s'écoule vers le bas du carottier 1 par le second canal longitudinal 17 (figure 5).

Le carottage proprement dit est démarré. Le poussoir 56, poussé par le fond du trou 31 et ensuite par la carotte 7 qui entre dans le carottier 1, pousse le piston 54 dans l'espace interne 8. Le fluide de carottage chassé vers le haut de cet espace interne 8 s'échappe par les conduits radiaux 53 vers le second canal longitudinal 17 et de celui-ci par les passages 55 à partir desquels le fluide de carottage se répartit dans un interstice annulaire entre la paroi du tube intérieur 5 et la carotte 7 pour recouvrir cette dernière à mesure qu'elle pénètre dans l'espace interne 8.

Comme le montre la figure 5, dans sa position de départ le poussoir 56 dépasse avantageusement du carottier 1 de façon à donner accès à l'orifice de remplissage 57 agencé latéralement.

Le piston 54 peut comporter des joints d'étanchéité toriques 60 coopérant avec la paroi du tube intérieur 5, si l'on veut éviter des écoulements de fluide directs depuis l'espace interne 8 vers le sommet de la carotte 7.

Dans le cas de la forme de réalisation particulière suivant les figures 5 à 8, le fluide de carottage injecté dans l'espace interne 8 peut être différent de celui qui provient du réservoir précité par l'intermédiaire du conduit d'amenée 27. Le fluide différent peut être un fluide de protection de la carotte 7 ou un fluide apte à lubrifier le glissement de la carotte 7 dans le tube intérieur 5, connu de l'homme de métier.

Suivant l'invention, les conduits radiaux 21 (figure 2) et/ou 53 (figure 7) peuvent constituer un passage étranglé du fluide de carottage qui va de l'espace interne 8 vers le second canal longitudinal 17. Des moyens de réglage, connus de l'homme de métier (soupape à ressort, etc.), peuvent être adjoints à ces conduits pour pouvoir en régler le passage, par exemple de façon à soumettre la carotte 7 à une pression choisie qui aide à conserver sa stabilité de structure.

Une soupape de sécurité 61 (figure 7) et/ou un moyen de décharge de pression comme une vis 62 peuvent être agencés de façon à pouvoir laisser échapper par exemple de l'espace interne 8 et/ou du second canal longitudinal 17 du fluide qui y est mis sous pression à la suite de l'enfoncement de la carotte 7 dans cet espace interne 8 et qui est maintenu sous pression à la suite d'un blocage des conduits prévus pour l'évacuation de cette pression. Par exemple, la soupape de sécurité 61 peut agir pendant le carottage et laisse échapper, en cas de nécessité, du fluide depuis l'espace interne 8 vers le premier canal longitudinal 16. Par exemple aussi, après le carottage et avant de libérer la carotte 7 du système 10 à bague tronconique fendue 11, on peut dévisser la vis-pointeau 62 pour s'assurer qu'il n'y a plus dans l'espace interne 8 une pression qui pourrait expulser dangereusement de ce dernier la carotte 7.

Les figures 2, 4 et 7 montrent chaque fois un agencement des trois tubes intérieur 5, médian 15 et extérieur 3 dans lequel :
- les tubes intérieur 5 et médian 15 sont reliés l'un à l'autre par exemple par l'intermédiaire d'un premier raccord 63 qui, par un système connu de réglage axial à vis, trou fileté et contre-écrou 64, permet d'une part de régler axialement l'un par rapport à l'autre les tubes intérieur 5 et médian 15 et, d'autre part, de bloquer ceux-ci l'un par rapport à l'autre en ce qui concerne une rotation autour de leur axe longitudinal commun,
- le premier raccord 63 est fixé par exemple par un autre système connu de réglage axial à vis, trou fileté et contre-écrou 65, à un moyeu 66 (en deux pièces) d'une butée à billes 67 retenue entre le tube extérieur 3 et un écrou 68.

De cette façon, les tubes intérieur 5 et médian 15 peuvent, ensemble, tourner ou non autour de leur axe longitudinal commun, indépendamment d'une rotation du tube extérieur 3.

La figure 8 montre une forme de réalisation dans laquelle les tubes intérieur 5, médian 15 et extérieur 3 peuvent tourner indépendamment l'un de l'autre autour de leur axe longitudinal commun. A cet effet, une vis 70 fixée dans un trou fileté de l'extrémité postérieure du tube intérieur 5 est montée sur une bague 71 agencée entre deux butées à billes 72, 73 qui sont montées sur un arbre 74 porté lui-même par un raccord 75 approprié qui est monté quant à lui dans le tube extérieur 3 comme l'est le raccord 63 de la figure 7.

Un montage semblable à celui de la figure 8 mais sans butée à billes 67 peut aussi être utilisé au cas où il est souhaité que les tubes médian 15 et extérieur 3 soient fixés l'un à l'autre en ce qui concerne leur rotation autour de leur axe longitudinal commun et que le tube intérieur 5 puisse tourner ou rester immobile autour de l'axe longitudinal commun, indépendamment des tubes médian 15 et extérieur 3.

Il doit être entendu que l'invention n'est nullement limitée aux formes de réalisation décrites et que bien des modifications peuvent être apportées à ces dernières sans sortir du cadre de la présente invention.

Ainsi les conduits dits radiaux, axiaux, désaxés, obliques, peuvent être orientés et disposés différemment que dans les dessins.

Par exemple également, comme le montre la figure 10, les tubes intérieur 5 et médian 15 sont fixés l'un à l'autre par deux butées à billes pour former un ensemble constitutif 80 et de façon à pouvoir tourner indépendamment l'un de l'autre autour de leur axe longitudinal commun. L'ensemble constitutif 80 est disposé dans le tube extérieur 3 de façon à pouvoir y coulisser entre :
- une position de carottage représentée dans les figures 9 et 10, dans laquelle le tube médian 15 est à butée dans la couronne 2, tel que représenté, ou éventuellement (de façon non représentée) contre le tube extérieur 3 et
- une position retirée du tube extérieur 3 pour retirer la carotte 7 réalisée.

L'ensemble constitutif 80 comporte des moyens d'accrochage 81 connus disposés à son extrémité la plus éloignée de l'extrémité antérieure 9 du tube intérieur 5. Un carottier 1 du genre représenté dans les figures 9 et 10 peut faire partie du type dit "wire line". Au cours d'un carottage normal, l'ensemble constitutif 80 est maintenu en position de butée au moyen de la pression du fluide de carottage appliqué sur ses surfaces exposées.

Les moyens sélectifs 18 du carottier 1 de la figure 10 comportent un bossage annulaire 82 agencé sur la paroi interne 83 du tube extérieur 3 et au moins un orifice de sortie 84, tel que celui du conduit oblique 36 débouchant dans le premier canal longitudinal 16. En position de carottage, l'ensemble constitutif 80 étant à butée à l'extrémité antérieure dans le tube extérieur 3, le bossage annulaire 82 est en dehors d'un écoulement de liquide allant de l'orifice de sortie 84 dans le premier canal longitudinal 16. L'ensemble constitutif 80 peut s'écarter de la position de butée, par exemple parce qu'il reste bloqué à un certain niveau de la carotte 7 alors que la couronne 2 continue à progresser. Un tel blocage peut résulter de ce que le tube intérieur 5 est coincé autour de la carotte 7 ou de ce que du liquide accumulé entre la carotte 7 et le fond du tube intérieur 5 ne peut pas s'échapper. Suivant l'invention, à mesure que l'ensemble constitutif 80 s'écarte ainsi de sa position de butée, le bossage annulaire 82 et l'orifice de sortie 84 se disposent progressivement l'un en face de l'autre de façon à restreindre dans une mesure voulue l'écoulement de liquide depuis l'orifice de sortie 84 vers le canal longitudinal 16. Cette restriction d'écoulement peut être pratiquement totale ou au moins suffisante pour entraîner une augmentation de pression du fluide de carottage, cette augmentation pouvant être interprétée comme étant un signal d'un blocage de la pénétration de la carotte 7 dans le tube intérieur 5.

En position de carottage (figure 9), le tube médian 15 peut être en appui étanche, du côté de l'extrémité antérieure 16A, contre une surface d'appui de la couronne 2 ou éventuellement du tube extérieur 3, de façon à y fermer le premier canal longitudinal 16.

La figure 9 montre de façon non limitative le carottier 1 dans un cas avec parois circulaires coaxiales mince 43 et épaisse 44. Dans ce cas une soupape 85 permet de choisir, par un réglage de son ressort, la pression du fluide à partir de laquelle celui-ci peut passer du conduit d'amenée 27 vers le second canal longitudinal 17, par un conduit coaxial 86 et des conduits radiaux 87, afin de déformer, comme expliqué ci-dessus, la paroi mince 43.

Un léger passage de fluide peut être souhaité entre les tubes intérieur 5 et médian 15 de la figure 9, à leur extrémité antérieure.

Pour préparer le carottier 1 de la figure 10 et éventuellement en vue d'un carottage et, par exemple, pour remplir le tube intérieur d'un fluide de protection et/ou de lubrification de la carotte 7, il peut être prévu une entrée 90 pour injecter soit ce fluide soit de l'air comprimé afin de repousser le piston 54 en position de départ. Pour cette opération, un bouchon 91 est retiré de cette entrée 90 et est placé dans une sortie 92 pour éviter des fuites par l'intermédiaire de la soupape 61. Après cette opération, le bouchon 91 est retiré de la sortie 92 et est mis à nouveau dans l'entrée 90 pour éviter une fuite, non contrôlée par la soupape 61, du fluide compris dans le tube intérieur 5. Après un carottage, le bouchon 91 peut à nouveau être déplacé de l'entrée 90 à la sortie 92 et un fluide approprié (air comprimé, etc.) peut être injecté pour pousser le piston 54 et ainsi chasser une carotte 7 logée dans le tube intérieur 5, par exemple après avoir démonté (figure 9) un tronçon de ce dernier qui comporte la paroi mince 43, si celle-ci est mise en oeuvre.

### Liste des numéros de référence

- 1: Carottier
- 2: Couronne de carottage
- 3: Tube extérieur
- 4: Tronçon de tube extérieur 3
- 5: Tube intérieur
- 6: Tronçon de tube intérieur 5
- 7: Carotte
- 8: Espace interne
- 8A: Extrémité antérieure de l'espace interne 8
- 8B: Extrémité postérieure de l'espace interne 8
- 9: Extrémité antérieure du tube intérieur 5
- 10: Système à bague tronconique fendue 11
- 11: Bague tronconique fendue
- 15: Tube médian
- 16: Premier canal longitudinal
- 16A: Extrémité antérieure du premier canal longitudinal 16
- 16B: Extrémité postérieure du premier canal longitudinal 16
- 17: Second canal longitudinal
- 17A: Extrémité antérieure du second canal longitudinal 17
- 17B: Extrémité postérieure du second canal longitudinal 17
- 18: Moyens sélectifs
- 19: Tronçon de tube médian 15
- 20: Conduit axial
- 21: Conduit radial
- 22: Soupape
- 23: Conduit axial
- 24: Conduits divergents et radiaux
- 25: Bille de soupape 22
- 26: Siège de la soupape 22 ou bille 25
- 27: Conduit d'amenée
- 28: Ajutage de la couronne 2
- 29: Interstice annulaire
- 31: Fond de trou de carottage
- 33: Conduit désaxé
- 34: Espace à fluide
- 35: Conduit désaxé
- 36: Conduit oblique
- 37: Bille de soupape
- 38: Siège de soupape de la bille 37
- 39: Bille de soupape auxiliaire
- 40: Siège de soupape de la bille 39
- 42: Passage étranglé
- 43: Paroi circulaire coaxiale interne mince
- 44: Paroi circulaire coaxiale externe épaisse
- 45: Chambre annulaire
- 46: Extrémité de la chambre 45
- 47: Extrémité de la chambre 45
- 48: Passage radial
- 50: Partie tronconique externe
- 51: Partie tronconique interne
- 53: Conduit radial
- 54: Piston
- 54A: Extrémité du piston 54
- 55: Passages
- 56: Poussoir
- 57: Orifice de remplissage
- 58: Conduite
- 59: Soupape anti-retour
- 60: Joint d'étanchéité torique
- 61: Soupape de sécurité
- 62: Vis-pointeau
- 63: Raccord entre tubes intérieur 5 et médian 15
- 64: Contre-écrou d'un système de réglage axial
- 65: Contre-écrou d'un autre système de réglage axial
- 66: Moyeu (en deux pièces) d'une butée à billes 67
- 67: Butée à billes
- 68: Ecrou de butée à billes 67
- 70: Vis
- 71: Bague
- 72: Butée à billes
- 73: Butée à billes
- 74: Arbre
- 75: Raccord
- 80: Ensemble constitutif
- 81: Moyens d'accrochage
- 82: Bossage annulaire
- 83: Paroi interne
- 84: Orifice de sortie
- 85: Soupape
- 86: Conduit axial
- 87: Conduits radiaux
- 90: Entrée
- 91: Bouchon
- 92: Sortie

## Revendications

1. Carottier comprenant :
- une couronne de carottage (2),
- un tube extérieur (3) pour l'entraînement en rotation de la couronne de carottage (2), et
- un tube intérieur (5) pour recevoir une carotte (7) dans son espace interne (8) au cours du carottage, les tubes intérieur (5) et extérieur (3) étant sensiblement coaxiaux,
- un tube médian (15) agencé coaxialement entre les tubes intérieur (5) et extérieur (3) et délimitant, d'une part avec le tube extérieur (3), un premier canal longitudinal (16) pour un fluide de carottage et, d'autre part avec le tube intérieur (5), un second canal longitudinal (17) pour un fluide de carottage, les canaux longitudinaux (16, 17) et l'espace inteme (8) présentant chacun une extrémité antérieure (16A, 17A, 8A) proche de la couronne de carottage (2) et une extrérnité postérieure (16B, 17B, 8B) éloignée de cette couronne (2), et
- des moyens (18) qui réalisent et/ou bloquent sélectivement, au moins temporairement, une communication de fluide de carottage entre l'extrémité postérieure (17B) du second canal longitudinal (17) et/ou celle (16B) du premier canal longitudinal (16) et/ou celle (8B) de l'espace interne (8),
**caractérisé en ce qu'**il comporte des moyens de passage (42, 48, 55) agencés pour envoyer en direction de l'espace interne (8), au niveau de l'extrémité antérieure (8A) de celui-ci, un fluide de carottage quittant l'extrémité antérieure (17A) dudit second canal longitudinal (17).

2. Carottier suivant la revendication 1, **caractérisé en ce que** les moyens de passage susdits sont agencés pour mettre directement en communication de fluide l'extrémité antérieure (17A) du second canal longitudinal (17) avec un interstice annulaire (29) formé entre la couronne (2) et une carotte (7) en cours de carottage et, par cet interstice (29), avec ledit espace interne (8) au niveau de son extrémité antérieure (8A).

3. Carottier suivant la revendication 1, **caractérisé en ce que** lesdits moyens de passage comportent au moins un passage étranglé (42), éventuellement réglable, agencé entre l'extrémité antérieure (17A) du second canal longitudinal (17) et l'interstice annulaire (29) précité, pour la communication de fluide entre ceux-ci.

4. Carottier suivant la revendication 1, **caractérisé en ce que**
- le tube intérieur (5) comporte à son extrémité antérieure (9) deux parois circulaires coaxiales (43, 44) délimitant une chambre annulaire (45) fermée à ses deux extrémités (46, 47) axialement opposées, la paroi la plus interne (43) étant relativement mince par rapport à la paroi la plus externe (44), et
- les moyens de passage susdits comportent au moins un passage radial (48) agencé pour mettre en communication de fluide la chambre annulaire (45) avec l'extrémité antérieure (17A) du second canal longitudinal (17).

5. Carottier suivant la revendication 1, **caractérisé en ce que**
- l'extrémité antérieure (17A) du second canal longitudinal (17) est au moins partiellement fermée par rapport à un interstice annulaire (29) formé entre la couronne (2) et une carotte (7) en cours de carottage, et
- des passages (55) entre le second canal longitudinal (17) et l'espace interne (8) sont agencés à proximité de leurs extrémités antérieures (17A, 8A) respectives, ces passages (55) étant de préférence régulièrement répartis autour de l'axe longitudinal du carottier.

6. Carottier suivant la revendication 5, **caractérisé en ce que**
- un piston (54) est monté dans le tube intérieur (5) de façon à pouvoir être poussé, depuis l'extrémité antérieure (8A) de l'espace interne (8) vers l'extrémité postérieure (8B) de celui-ci, par une carotte (7) en cours de formation,
- entre le piston (54), à l'extrémité antérieure (8A) de l'espace interne (8), et l'extrémité postérieure (8B) de celui-ci, le tube intérieur (5) consent avant un carottage un fluide de carottage éventuellement différent de celui précité,
- les passages (55) précités débouchent dans l'espace interne (8) du côté de l'extrémité (54A) du piston (54) tournée vers la carotte (7), et
- les moyens sélectifs (18) sont agencés pour mettre au moins temporairement en communication de fluide, par leurs extrémités postérieures (8B, 17B), l'espace interne (8) et le second canal longitudinal (17).

7. Carottier suivant la revendication 6, **caractérisé en ce qu'**il comporte un poussoir (56) agencé sur l'extrémité (54A) du piston (54) tournée vers la carotte (7), de façon à prendre appui sur le fond d'un trou (31) de carottage et ensuite sur le dessus de la carotte (7) en cours de formation, et **en ce que** le piston (54), ou le cas échéant le poussoir (56), comporte à l'endroit de son extrémité destinée à coopérer avec le dessus de la carotte (7) un orifice de remplissage (57) et, raccordée à celui-ci, une conduite (58) à travers le poussoir (56) et/ou le piston (54), de façon à pouvoir injecter, par l'orifice (57) et la conduite (58), un fluide de carottage au moins dans une partie de l'espace interne (8), préalablement à un carottage, lorsque le piston (54) est pratiquement à l'endroit de l'extrémité antérieure (8A) de l'espace interne (8).

8. Carottier suivant l'une quelconque des revendications 1 à 6, **caractérisé en ce que** les moyens sélectifs (18) précités sont agencés pour mettre au moins temporairement en communication de fluide un conduit (27) d'amenée d'un fluide de carottage depuis un réservoir à la surface du sol et des ajutages (28) de la couronne (2) par l'intermédiaire du premier canal longitudinal (16).

9. Carottier suivant l'une quelconque des revendications 1 à 6, **caractérisé en ce que** les moyens sélectifs (18) précités sont agencés pour mettre au moins temporairement en communication de fluide l'extrémité postérieure (8B) de l'espace interne (8) précité et le conduit (27) d'amenée de fluide de carottage.

10. Carottier suivant l'une quelconque des revendications 1 à 7, **caractérisé en ce que** les moyens sélectifs (18) comportent une soupape commandée (22) agencée de façon à bloquer sélectivement un écoulement de fluide allant du conduit d'amenée (27) vers l'espace inteme (8), par l'extrémité postérieure (8B) de celui-ci, et de façon à éventuellement permettre un écoulement depuis cette extrémité postérieure (8B) vers le conduit d'amenée (27), le cas échéant vers le premier canal longitudinal (16).

11. Carottier suivant l'une quelconque des revendications 1 à 7, **caractérisé en ce que** les moyens sélectifs (18) sont agencés pour réaliser au moins temporairement une communication de fluide entre le conduit d'amenée (27) et le second canal longitudinal (17) et comportent une soupape auxiliaire (39) commandée agencée de façon à bloquer sélectivement un écoulement de fluide du conduit d'amenée (27) vers le premier canal longitudinal (16).

12. Carottier suivant l'une quelconque des revendications 1 à 11, **caractérisé en ce que** les tubes extérieur (3) et médian (15) sont montés de façon à pouvoir tourner indépendamment l'un de l'autre autour de leur axe longitudinal commun et **en ce que** le tube intérieur (5) est monté de manière fixe, au moins en rotation, par rapport au tube médian (15).

13. Carottier suivant l'une quelconque des revendications 1 à 11, **caractérisé en ce que** les tubes extérieur (3) et médian (15) sont montés de manière fixe l'un par rapport à l'autre, au moins en ce qui concerne leur rotation autour de leur axe longitudinal commun, et **en ce que** les tubes médian (15) et intérieur (5) sont montés de façon à pouvoir tourner indépendamment l'un de l'autre autour de leur axe longitudinal commun.

14. Carottier suivant l'une quelconque des revendications 1 à 11, **caractérisé en ce que** les tubes intérieur (5) et médian (15) sont fixés l'un à l'autre, sous la forme d'un ensemble constitutif (80), de façon à pouvoir tourner indépendamment l'un de l'autre autour de leur axe longitudinal commun et **en ce que** l'ensemble constitutif (80) ainsi formé est disposé dans le tube extérieur (3) de façon à pouvoir y coulisser entre une position de carottage, dans laquelle le tube médian (15) est pratiquement à butée dans la couronne de carottage (2), et une position retirée du tube extérieur (3), pour en retirer une carotte (7), l'ensemble constitutif (80) comportant des moyens d'accrochage (81) disposés à son extrémité la plus éloignée de l'extrémité antérieure 9 du tube intérieur (5).

15. Carottier suivant la revendication 14, **caractérisé en ce que** les moyens sélectifs (18) comportent un bossage annulaire (82) sur la paroi interne (83) du tube extérieur (3) et au moins un orifice de sortie (84), tel que celui d'un conduit oblique (36) débouchant dans le premier canal longitudinal (16), et **en ce que**, en position de carottage de l'ensemble constitutif (80) à butée dans le tube extérieur (3), le bossage annulaire (82) se trouve en dehors d'un écoulement de liquide allant de l'orifice de sortie (84) dans le premier canal longitudinal (16) et, à mesure que l'ensemble constitutif (80) s'écarte de la position à butée, le bossage annulaire (82) et l'orifice de sortie (84) se rapprochent et se disposent l'un en face de l'autre de façon à restreindre l'écoulement de liquide de l'orifice de sortie (84) vers le canal longitudinal (16).

16. Carottier suivant l'une ou l'autre des revendications 13 et 14, **caractérisé en ce qu'**en position de carottage, du côté de l'extrémité antérieure (16A), le tube médian (15) est en appui étanche contre une surface d'appui de la couronne (2) ou du tube extérieur (3) de façon à y fermer le premier canal longitudinal (16).

## Claims

1. Core sampler comprising :
- a coring bit (2),
- an outer barrel (3) for rotating the coring bit (2), and
- an inner barrel (5) for receiving a core sample (7) in its interior space (8) during core sampling, the inner barrel (5) and outer barrel (3) being substantially coaxial,
- a middle barrel (15) arranged coaxially between the inner barrel (5) and the outer barrel (3) and delimiting, on the one hand with the outer barrel (3), a first longitudinal channel (16) for a core-sampling fluid and, on the other hand with the inner barrel (5), a second longitudinal channel (17) for a core-sampling fluid, the longitudinal channels (16, 17) and the interior space (8) each having a front end (16A, 17A, 8A) close to the coring bit (2) and a rear end (16B, 17B, 8B) remote from this bit (2), and
- means (18) which selectively, at least temporarily, provide and/or block coring-fluid communication between the rear end (17B) of the second longitudinal channel (17) and/or that (16B) of the first longitudinal channel (16) and/or that (8B) of the interior space (8),
**characterized in that** it comprises passage means (42, 48, 55) arranged to convey in the direction of the interior space (8), at the level of the front end (8A) thereof, a coring fluid leaving the front end (17A) of said second longitudinal channel (17).

2. Core sampler according to claim 1, **characterized in that** the aforesaid passage means are arranged in order to place directly in fluid communication the front end (17A) of the second longitudinal channel (17) with an annular gap (29) formed between the coring bit (2) and a core sample (7) during a coring and, through this gap (29), with said interior space (8) at the level of its front end (8A).

3. Core sampler according to claim 1, **characterized in that** said passage means comprise at least a restricted, possibility adjustable, passage (42) arranged between the font end (17A) of the second longitudinal channel (17) and the aforementioned annular gap (29), for the fluid communication between them.

4. Core sampler according to claim 1, **characterized in that** :
- the inner barrel (5) comprises at its front end (9) two coaxial circular walls (43, 44) delimiting an annular chamber (45) closed at its two axially opposed ends (46, 47), the innermost wall (43) being relatively thin with respect to the outermost wall (44), and
- the aforementioned passage means comprise at least one radial passage (48) arranged to place in fluid communication the annular chamber (45) with the front end (17A) of the second longitudinal channel (17).

5. Core sampler according to claim 1, **characterized in that**:
- the front end (17A) of the second longitudinal channel (17) is at least partially closed with respect to an annular gap (29) formed between the coring bit (2) and a core sample (7) during a core sampling operation, and
- passages (55) between the second longitudinal channel (17) and the interior space (8) are arranged close to their respective front ends (17A, 8A), these passages (55) being preferably uniformly distributed about the longitudinal axis of the core sampler.

6. Core sampler according to claim 5, **characterized in that**:
- a piston (54) is mounted in the inner barrel (5) so that it can be pushed, from the front end (8A) of the interior space (8) toward the rear end (8B) thereof, by a core sample (7) which is being formed, and,
- between the piston (54), at the front end (8A) of the interior space (8), and the rear end (8B) thereof, the inner barrel (5) contains, before a core-sampling operation, a coring fluid possibly different that the aforementioned,
- said passages (55) open into the interior space (8) at the end (54A) of the piston (54) that faces toward the core sample (7), and
- the selective means (18) are arranged to place at least temporarily in fluid communication, via their rear ends (8B, 17B) the interior space (8) and the second longitudinal channel (17).

7. Core sampler according to claim 6, **characterized in that** it comprises a plunger (56) which is arranged on that end (54A) of the piston (54) which faces toward the core sample (7), so as to rest on the bottom (31) of a coring hole and then on the top of the core sample (7) as it is being formed, and **in that** the piston (54), or if appropriate, the plunger (56), comprises, at that point on its end that is intended to interact with the top of the core sample (7), a filling port (57) and, connected thereto, a duct (58) through the plunger (56) and/or the piston (54), so that a core-sampling fluid can be injected through the port (57) and the duct (58) at least into part of the interior space (8) prior to core-sampling, when the piston (54) is practically at the point of the front end (8A) of the interior space (8).

8. Core sampler according to any one of claims 1 to 6, **characterized in that** the aforementioned selective means (18) are arranged to place at least temporarily in fluid communication a duct (27) for supplying a coring fluid from a reservoir on the surface and nozzles (28) of the coring bit (2), via the first longitudinal channel (16).

9. Core sampler according to any one of claims 1 to 6, **characterized in that** the aforementioned selective means (18) are arranged to place at least temporarily in fluid communication the rear end (8B) of the aforementioned interior space (8) and the duct (27) for supplying coring fluid.

10. Core sampler according to any one of claims 1 and 7, **characterized in that** the selective means (18) comprise a controlled valve (22) designed to selectively block a flow of fluid from the supply duct (27) toward the interior space (8), through the rear end (8B) of the latter, and so as possibly to allow a flow from this rear end (8B) toward the supply duct (27), if appropriate toward the first longitudinal channel (16).

11. Core sampler according to any one of claims 1 and 7, **characterized in that** the selective means (18) are arranged to provide at least temporarily a fluid communication between the supply duct (27) and the second longitudinal channel (17), and comprise an auxiliary controlled valve (39) designed to selectively block a flow of fluid from the supply duct (27) toward the first longitudinal channel (16).

12. Core sampler according to any one of claims 1 to 11, **characterized in that** the outer barrel (3) and the middle barrel (15) are mounted in such a way that they can rotate independently of one another about their common longitudinal axis and **in that** the inner barrel (5) is mounted so that it is unable to move, at least in terms of rotation, with respect to the middle barrel (15).

13. Core sampler according to any one of claims 1 to 11, **characterized in that** the outer barrel (3) and the middle barrel (15) are mounted so that they are stationary with respect to one another, at least as far as their rotation about their common longitudinal axis is concerned, and **in that** the middle barrel (15) and the inner barrel (5) are mounted so that they can rotate independently of one another about their common longitudinal axis.

14. Core sampler according to any one of claims 1 to 11, **characterized in that** the inner barrel (5) and the middle barrel (15) are fixed together in the form of a constituent assembly (80), so that they can rotate independently of one another about their common longitudinal axis, and **in that** the constituent assembly (80) thus formed is arranged in the outer barrel (3) so that it can slide therein between a core-sampling position, in which the middle barrel (15) is practically in abutment in the coring bit (2), and a withdrawn position out of the outer barrel (3) so that a core sample (7) can be withdrawn therefrom, the constituent assembly (80) comprising attachment means (81) arranged at its end furthest from the front end (9) of the inner barrel (5).

15. Core sampler according to claim 14, **characterized in that** the selective means (18) comprise an annular boss (82) on the interior wall (83) of the outer barrel (3) and at least one outlet port (84), such as that of an oblique duct (36) opening into the first longitudinal channel (16), and **in that**, when the constituent assembly (80) is in the core-sampling position in abutment in the outer tube (3), the annular boss (82) lies outside a flow of fluid from the outlet port (84) into the first longitudinal channel (16) and, as the constituent assembly (80) moves away from the abutment position, the annular boss (82) and the outlet port (84) gradually become closer together until they lie one facing the other so as to restrict the flow of liquid from the outlet port (84) toward the longitudinal channel (16).

16. Core sampler according to either of claims 13 and 14, **characterized in that**, in the core-sampling position, on the same side as the front end (16A), the middle barrel (15) rests in a sealed fashion against a bearing surface of the coring bit (2) or of the outer barrel (3) in order therein to close the first longitudinal channel (16).

## Patentansprüche

1. Kembohrwerkzeug, umfassend:
- eine Kernbohrkrone (2),
- eine äußere Röhre (3) zum Rotationsantrieb der Kernbohrkrone (2), und
- eine innere Röhre (5) zur Aufnahme eines Bohrkerns (7) in seinem Innenraum (8) während des Kernbohrens, wobei die innere Röhre (5) und die äußere Röhre (3) genau koaxial angeordnet sind,
- eine mittlere Röhre (15), die zwischen der inneren Röhre (5) und der äußeren Röhre (3) koaxial angeordnet ist und einerseits mit der äußeren Röhre (3) einen ersten Längskanal (16) für ein Kernbohrfluid begrenzt und andererseits mit der inneren Röhre (5) einen zweiten Längskanal (17) für ein Kembohrfluid begrenzt, wobei die Längskanäle (16,17) und der Innenraum (8) jeweils einen vorderen Bereich (16A, 17A, 8A) aufweisen, der sich nahe der Kernbohrkrone (2) befindet sowie einen hinteren Bereich (16B, 17B, 8B), der von dieser Krone (2) entfernt ist, und
- Mittel (18), die wenigstens zeitweise eine Verbindung des Kernbohrfluids zwischen dem hinteren Bereich (17B) des zweiten Längskanals (17) und/oder dem hinteren Bereich (16B) des ersten Längskanals (16) und/oder dem hinteren Bereich (8b) des Innenraums (8) selektiv gewährleisten und/oder blockieren,
**dadurch gekennzeichnet, dass** das Kernbohrwerkzeug Durchlassmittel (42, 48, 55) umfasst, die angeordnet sind, um in Richtung des Innenraums (8) auf Höhe dessen vorderen Bereichs (8A) ein Kembohrfluid zu schicken, das das vordere Ende (17A) des zweiten Längskanals (17) verläßt.

2. Kernbohrwerkzeug nach Anspruch 1, **dadurch gekennzeichnet, dass** die Durchlassmittel so angeordnet sind, dass eine direkte Fluidverbindung zwischen dem vorderen Bereich (17A) des zweiten Längskanals (17) und einem Kreisspalt (29) hergestellt wird, der zwischen der Krone (2) und einem Bohrkern (7) während des Kernbohrens gebildet wird, sowie über diesen Spalt (29) mit dem Innenraum (8) auf Höhe dessen vorderen Bereichs (8A).

3. Kernbohrwerkzeug nach Anspruch 1, **dadurch gekennzeichnet, dass** die Durchlassmittel mindestens einen sich verengenden Durchlass (42) umfassen, der gegebenenfalls regelbar ist, und der sich für eine Fluidverbindung zwischen dem vorderen Bereich (17A) des zweiten Längskanals (17) und dem Ringspalt (29) erstreckt.

4. Kernbohrwerkzeug nach Anspruch 1, **dadurch gekennzeichnet, dass**
- die Innenröhre (5) an ihrem hinteren Bereich (9) zwei koaxiale Ringwände (43,44) aufweist, die eine an ihren beiden axial entgegengesetzten Enden (46, 47) geschlosse Ringkammer (45) begrenzen, wobei die weiter innen gelegene Wand (43) relativ dünn ist im Vergleich zu der weiter außen gelegenen Wand (44), und
- die Durchlassmittel mindestens einen radialen Durchlass (48) umfassen, der eine Fluidverbindung zwischen der Ringkammer (45) mit dem vorderen Bereich (17A) des zweiten Längskanals (17) gewährleistet.

5. Kernbohrwerkzeug nach Anspruch 1, **dadurch gekennzeichnet, dass**
- der vordere Bereich (17A) des zweiten Längskanals (17) mindestens teilweise geschlossen ist im Hinblick auf einen Ringspalt (29), der sich zwischen der Krone (20) und einem Kernbohrer (7) während des Kernbohrens bildet, und dass
- die Durchlässe (55) zwischen dem zweiten Längskanal (17) und dem Innenraum (8) nahe der jeweiligen vorderen Bereichen (17A, 8A) angeordnet sind, wobei die Durchlässe (55) vorzugsweise regelmäßig um die Längsachse des Kernbohrwerkzeugs verteilt sind.

6. Kernbohrwerkzeug nach Anspruch 5, **dadurch gekennzeichnet, dass**
- ein Kolben (54) in der Innenröhre (5) vorgesehen ist, der von einem Bohrkern während dessen Entstehung von dem vorderen Bereich (8A) des Innenraums (8) zu dem hinteren Bereich (8B) geschoben werden kann,
- die Innenröhre (5) vor einem Kernbohren zwischen dem Kolben (54) im vorderen Bereich (8A) des Innenraums (8) und dessen hinteren Bereich (8B), ein Kernbohrfluid enthält, das gegebenenfalls von dem oben bezeichneten verschieden ist,
- die Durchlässe (55) auf der Seite des Endes (54A) des Kolbens (54), der gegen den Bohrkern (7) gerichtet ist, in den Innenraum (8) münden, und
- die Mittet (18) angeordnet sind, um zumindest zeitweise zwischen dem Innenraum (8) und dem zweiten Längskanal (17) über ihre hinteren Bereiche (8B,17B) eine Fluidverbindung zu schaffen.

7. Kernbohrwerkzeug nach Anspruch 6, **dadurch gekennzeichnet, dass** es einen Vordrücker (56) umfasst, der auf dem dem Kernbohrwerkzeug (7) zugewandten Ende (54A) des Kolbens (54) angeordnet ist, so dass er auf dem Boden eines Kembohrlochs (31) und anschließend im Laufe der Entstehung des Bohrkerns auf dessen Oberseite (7) zur Anlage kommt, und dadurch, dass der Kolben (54), oder gegebenenfalls der Vordrücker (56), an seinem Ende, das mit der Oberseite des Bohrkerns (7) zusammenwirken soll, eine Ausfüllöffnung (57) umfasst sowie einen daran angepassten Gang (58) durch den Vordrücker (56) und/oder den Kolben (54), damit vor einem Kernbohren über die Öffnung (57) und den Gang (58) ein Kernbohrfluid mindestens in einen Teil des Innenraums (8) eingeführt werden kann, wenn der Kolben (54) sich praktisch im hinteren Bereich (8A) des Innenraums (8) befindet.

8. Kernbohrwerkzeug nach einem der vorstehenden Ansprüche 1 bis 6, **dadurch gekennzeichnet, dass** die Mittel (18) angeordnet sind, um zumindest zeitweise über den ersten Längskanal (16) eine Fluidverbindung zwischen einem Kanal (27), der ein Kernbohrfluid von einem Tank auf der Bodenoberfläche herbeiführt und den Zusätzen (28) der Krone (2), herzustellen.

9. Kembohrwerkzeug nach einem der vorstehenden Ansprüche 1 bis 6, **dadurch gekennzeichnet, dass** die Mittel (18) angeordnet sind, um zumindest zeitweise eine Fluidverbindung zwischen dem hinteren Bereich (8B) des Innenraums (8) und dem Kanal (27) zum Herbeiführen des Kernbohrfluids herzustellen.

10. Kernbohrwerkzeug nach einem der vorstehenden Ansprüche 1 bis 7, **dadurch gekennzeichnet, dass** die Mittel (18) ein Steuerungsventil (22) umfassen, das angeordnet ist, um selektiv einen Ausfluß von Fluid zu blockieren, das vom Zuflußkanal (27) zum Innenraum (8) über dessen hinteren Bereich (8B) fließt, und um gegebenenfalls ein Ausfließen nach dem hinteren Bereich (8B) zu dem Zuflusskanal (27) oder gegebenenfalls zu dem ersten Längskanal zu erlauben.

11. Kernbohrwerkzeug nach einem der vorstehenden Ansprüche 1 bis 7, **dadurch gekennzeichnet, dass** die Selektionsmittel (18) angeordnet sind, um mindestens zeitweise eine Fluidverbindung zwischen dem Zuflussgang (27) und dem zweiten Längskanal (17) herzustellen und dadurch, dass es ein Steuerungshilfsventil (39) umfasst, das angeordnet ist, um selektiv ein Ausfließen von Fluid aus dem Zuflußgang (27) in den ersten Längskanal (16) zu blockieren.

12. Kernbohrwerkzeug nach einem der Ansprüche 1 bis 11, **dadurch gekennzeichnet, dass** die äußere Röhre (3) und die mittlere Röhre (15) angeordnet sind, um voneinander unabhängig um ihre gemeinsame Längsachse drehen zu können und dadurch, dass die innere Röhre (5) zumindest während einer Rotation im Hinblick auf die mittlere Röhre (15) fest angeordnet wird.

13. Kernbohrwerkzeug nach einem der Ansprüche 1 bis 11, **dadurch gekennzeichnet, dass** die äußere Röhre (3) und die mittlere Röhre (15), zumindest im Hinblick auf eine Rotation um ihre gemeinsame Längsachse, zueinander fest angeordnet sind und dadurch, dass die mittlere Röhre (15) und die innere Röhre (5) angeordnet sind, um sich unabhängig voneinander um ihre gemeinsame Längsachse zu drehen.

14. Kernbohrwerkzeug nach einem der vorstehenden Ansprüche 1 bis 11, **dadurch gekennzeichnet, dass** die innere Röhre (5) und die mittlere Röhre (15) zu einem konstitutiven Aufbau (80) miteinander verbunden sind, um unabhängig voneinander um ihre gemeinsame Längsachse drehen zu können und dadurch, dass sich dieser konstitutive Aufbau (80) in einer äußeren Röhre (3) befindet, um dort verschiebbar zu sein zwischen einer Kernbohrposition in der die mittlere Röhre (15) praktisch an der Kernbohrkrone anliegt und einer Rückstellposition der äußeren Röhre (3), um daraus einen Bohrkem (7) zu entnehmen, wobei der konstitutive Aufbau (80) Mitnahmemittel (81) umfaßt, die an ihrem am weitesten von ihrem vorderen Ende (9) der inneren Röhre (5) entfernt befindlichen Ende angeordnet sind.

15. Kernbohrwerkzeug nach Anspruch 14, **dadurch gekennzeichnet, dass** die Mittel (18) einen Ringbuckel (82) auf der Innenwand (83) der Außenröhre (3) umfassen sowie mindestens eine Ausgangsöffnung, wie ein Schrägkanal (36), der in den ersten Längskanal (16) einmündet, und dadurch, dass beim Anliegen des konstitutiven Aufbaus (80) in der äusseren Röhre in einer Kernbohrposition der Ringbuckel (82) sich ausserhalb eines Flusses von Flüssigkeit befindet, der von der Ausgangsöffnung (84) in den ersten Längskanal (16) verläuft, und soweit sich der konstitutive Aufbau (30) von der Auflageposition entfernt, nähern sich der Ringbuckel (82) und die Ausgangsöffnung (84) und orndnen sich gegenüberliegend an, um den Ausfluss von Flüssigkeit von der Ausgangsöffnung (84) in den Längskanal (16) zu beschränken.

16. Kernbohrwerkzeug nach einem der Ansprüche 13 oder 14, **dadurch gekennzeichnet, dass** in der Kernbohrposition die mittlere Röhre (15) dicht auf der Seite des vorderen Bereichs (16A) auf der Auflagefläche der Kronenkammer (2) oder der äußeren Röhre (3) aufliegt, um dort den ersten Längskanal (16) zu schließen.
